# EUROPÄISCHE PATENTANMELDUNG

(11) **EP 0 585 611 A2**
(43) Veröffentlichungstag der Anmeldung: **09.03.1994**
(21) Anmeldenummer: 93112149.5
(22) Anmeldetag: 29.07.1993
(51) Int. Cl.: H01C 1/082

(54) **Leistungswiderstand für Flüssigkeitskühlung**

(30) Priorität: 04.08.1992 DE 4225723
(71) Anmelder: ABB PATENT GmbH, D-68309 Mannheim (DE)
(72) Erfinder: Krämer, Wilhelm, D-69207 Sandhausen (DE)
(74) Vertreter: Rupprecht, Klaus, Dipl.-Ing.

(57) **Zusammenfassung**

Es wird ein Leistungswiderstand für Flüssigkeitskühlung vorgeschlagen, bei dem mindestens ein Widerstandselement über Isolierplatten zwischen zwei metallischen Flachgehäusen angeordnet ist. Jedes Flachgehäuse (1a....1f) weist zwei interne Kühlflüssigkeitssammelräume (10,10a,10b,11,11a) auf, wobei ein Flachkanal (12,12a,12b) beide Kühlflüssigkeitssammelräume miteinander verbindet. Die Kühlflüssigkeitssammelkanäle (10,10a,10b,11,11a) weisen Öffnungen (13 bis 16, 28 bis 31) für den Flüssigkeitszulauf und -ablauf auf. Im zwischen zwei Flachgehäusen gebildeten Zwischenraum (2a....2e) befindet sich jeweils mindestens ein Widerstandselement (3,4) und steht in Wärmekontakt mit dem Flachkanal (12,12a,12b).

## Beschreibung

Die Erfindung bezieht sich auf einen Leistungswiderstand für Flüssigkeitskühlung gemäß dem Oberbegriff des Anspruchs 1 und kann z. B. als brauchwassergekühlter Beschaltungs- oder Bremswiderstand bei einem elektrischen Schienenfahrzeug mit stromrichtergespeistem Antrieb verwendet werden.

Ein derartiger Leistungswiderstand für Flüssigkeitskühlung ist aus der DE 39 35 956 A1 bekannt. Dort wird eine Anordnung mit zwangsgekühltem, elektrischem Leistungswiderstand vorgeschlagen, bei der die Verlustleistung mittels Siede- oder Flüssigkeitskühlung abführbar ist. Der Leistungswiderstand weist ein flaches, ebenes, metallisches Widerstandselement mit mindestens zwei elektrischen Anschlüssen auf. Das Widerstandselement ist aus einem blechförmigen Werkstoff mit einem hohen spezifischen elektrischen Widerstand gebildet und über eine elektrisch isolierende, jedoch gut wärmeleitende Zwischenlage mit mindestens einem elektrisch leitenden Flüssigkeitskühlkörper druckkontaktiert. Zur doppelseitigen Kühlung kann das Widerstandselement zwischen zwei Flüssigkeitskühlkörpern eingespannt sein.

Der Erfindung liegt die Aufgabe zugrunde, einen Leistungswiderstand für Flüssigkeitskühlung der eingangs genannten Art anzugeben, der universell für unterschiedliche Leistungsklassen aus gleichartigen Grundbausteinen zusammengestellt werden kann.

Diese Aufgabe wird in Verbindung mit den Merkmalen des Oberbegriffes erfindungsgemäß durch die im Kennzeichen des Anspruchs 1 angegebenen Merkmale gelöst.

Die mit der Erfindung erzielbaren Vorteile bestehen insbesondere darin, daß ein Leistungswiderstand mit Flachkühler für Brauchwasserkühlung geschaffen wird, dessen ohmscher Widerstandswert und dessen Leistungsklasse unter Einsatz von beliebig vielen, jeweils gleichen Baueinheiten in der Art eines Baukastensystems variierbar ist. Die Leistungsdichte des kompakten Leistungswiderstandes ist sehr groß, da eine intensive, großflächige Kühlung der wärmeproduzierenden Widerstandselemente sichergestellt ist. Der Leistungswiderstand weist im einfachsten Fall bei kleiner Leistungsklasse einen Flachkühler mit lediglich zwei Flachgehäusen auf, wobei das Widerstandselement im zwischen den beiden Flachgehäusen gebildeten Zwischenraum angeordnet ist. Bei hoher Leistungsklasse sind beispielsweise sechs oder mehr Flachgehäuse zu einem Flachkühler gestapelt, wobei sich Widerstandselemente in jedem Zwischenraum zwischen zwei Flachgehäusen befinden. Durch diese Baukastentechnik kann wechselnden Anforderungen und unterschiedlichen Anwendungen entsprochen werden. Gleichzeitig werden die Kosten für Planung, Herstellung, Lagerhaltung und Ersatzteilbevorratung gesenkt.

Da die Widerstandselemente lediglich mittels Isolierplatten von den metallenen, geerdeten Flachgehäusen isoliert werden müssen - wobei die Isolierplatten dünnwandig ausgestaltet und nur auf Druck und nicht auf Zug beansprucht werden und hohe Preßkräfte möglich sind - werden niedrige Wärmeübergangswiderstände zwischen den wärmeproduzierenden Widerstandselementen und der Kühlflüssigkeit - vorzugsweise Brauchwasser mit Frostschutzmittel - erzielbar, wodurch die hohe Leistungsfähigkeit, Leistungsdichte und Kompaktheit des Leistungswiderstandes sowohl für relativ kleine als auch für relativ große Leistungen begründet ist. Der Leistungswiderstand eignet sich insbesondere durch seine Rüttelsicherheit, sein geringes Gewicht und seinen geringen Raumbedarf für den Einsatz bei Schienenfahrzeugen.

Vorteilhafte Ausgestaltungen der Erfindung sind in den Unteransprüchen gekennzeichnet.

Die Erfindung wird nachstehend anhand der in der Zeichnung dargestellten Ausführungsbeispiele erläutert. Es zeigen:
- Figur 1: einen Schnitt durch einen Leistungswiderstand mit Flachkühler für Brauchwasserkühlung,
- Figur 2: eine perspektivische Ansicht eines Flachgehäuses mit Flüssigkeitsleitblech,
- Figuren 3, 4: Ansichten eines aus mehreren Flachgehäusen aufgebauten Flachkühlers
- Figur 5: die interne elektrische Verschaltung des Leistungswiderstandes,
- Figur 6: einen Leistungswiderstand mit lediglich zwei Flachgehäusen,
- Figur 7: die hydraulische Anschlußseite der Variante gemäß Figur 6,
- Figur 8: die Widerstandsblechplatten der Variante gemäß Figur 6,
- Figur 9: eine perspektivische Ansicht der Variante gemäß Figur 6.

In Figur 1 ist ein Schnitt durch einen Leistungswiderstand mit Flachkühler für Brauchwasserkühlung dargestellt. Es sind mehrere übereinandergestapelte Flachgehäuse 1a...1f zu erkennen, wobei jeweils im zwischen zwei Flachgehäusen 1a....1f gebildeten Zwischenraum 2a....2e ein Widerstandselement in Form einer oder mehrerer mäandrierter Widerstandsblechplatten (gestanzter Flachbandwiderstand) 3, 4 angeordnet ist. Zwischen jeder Widerstandsblechplatte 3 bzw. 4 und einem Flachgehäuse 1a....1f befindet sich eine Isolierplatte 5a bzw. 5b, während zwei bifilare Widerstandsblechplatten 3, 4 durch eine Isolierplatte 6 elektrisch voneinander getrennt sind. Die Isolierplatten 5a, 5b sind relativ dünnwandig ausgebildet, um einerseits die elektrische Isolation zwischen den auf Erdpotential liegenden Flachgehäusen und den Widerstandsblechplatten sicherzustellen und andererseits einen guten Wärmeübergang von den Widerstandsblechplatten zu den Flachgehäusen zu ermöglichen. Als Material für die Isolierplatten 5a, 5b dient z.B. Keramik, Glimmer oder PPS-Kunststoff. Vorzugsweise ist zwischen den Isolierplatten 5a, 5b und den Flachgehäusen zusätzlich noch eine dünne Kunststoffolie angeordnet. Die Isolierplatte 6 hat keine Wärmeübertragungsfunktion, sondern lediglich eine elektrische Isolierfunktion und besteht beispielsweise aus einem hitzebeständigem Kunststoff.

Jedes Flachgehäuse 1a....1f besteht aus zwei spiegelbildlich geformten Druckblechen 7, 8, wobei die Druckbleche an ihren Außenkanten flüssigkeitsdicht miteinander verbunden sind, beispielsweise über eine Rollnahtschweißung 9. Die Druckbleche 7, 8 bestehen beispielsweise aus Edelstahl-, Aluminium- oder Messingblech. Jedes Flachgehäuse 1a....1f weist zwei sich an gegenüberliegenden Seiten befindende Kühlflüssigkeitssammelräume 10 und 11 (Querkanäle, siehe auch Figur 2) auf. Diese beiden Kühlflüssigkeitssammelräume 10, 11 sind über einen großflächigen, jedoch sehr schmalen Flachkanal 12 bzw. einer Vielzahl von parallelen Flachkanälen miteinander verbunden.

Jeder Kühlflüssigkeitssammelraum 10, 11 weist neben den Anschlußöffnungen zu den Flachkanälen mindestens zwei zusätzliche Öffnungen 13, 14, 15, 16 auf, wie insbesondere aus Figur 2 ersichtlich ist. Diese Öffnungen 13 bis 16 dienen zum Ein- und Austritt und zur Führung der Kühlflüssigkeit innerhalb des aus mehreren gestapelten Flachgehäusen bestehenden Flachkühlers. Diejenigen Öffnungen 13 bis 16 von zwei benachbarten Sammelräumen 10, 11, die sich innerhalb des Flachkühlers jeweils direkt gegenüberliegen und derart einen Flüssigkeitsdurchlaß bilden, sind über Dichtringe 17 nach außen und zu den Zwischenräumen 2a.....2e hin abgedichtet. Mindestens eine nach außen gerichtete Öffnung dient zum Einlauf der Kühlflüssigkeit und ist deshalb mit einem Flüssigkeitszulaufstutzen 18 versehen. Mindestens eine weitere, nach außen gerichtete Öffnung dient zum Ablauf der Kühlflüssigkeit und ist deshalb mit einem Flüssigkeitsablaufstutzen versehen. Die weiteren nach außen gerichteten Öffnungen sind mittels Deckel verschlossen, wobei wiederum eine hydraulische Abdichtung über Dichtringe 17 erfolgt. Alternativ kann anstelle der Dichtringe 17 auch eine Lötabdichtung verwendet werden.

Wie sich aus der vorstehenden Beschreibung ergibt, verläuft die Kühlflüssigkeitsströmung vom Flüssigkeitszulaufstutzen 18 in die Kühlflüssigkeitssammelräume 10 - wobei die einzelnen Kühlflüssigkeitssammelräume 10 über Öffnungen 13, 14 miteinander verbunden sind - und von dort über die Flachkanäle 12 zu den Kühlflüssigkeitssammelräumen 11. Beim Durchströmen der Flachkanäle 12 nimmt die Kühlflüssigkeit die von den Widerstandsblechplatten 3, 4 während des Betriebes produzierte Wärmeenergie über die relativ großen Hauptflächen der Flachkanäle 12 auf. Die erwärmte Kühlflüssigkeit strömt von den Kühlflüssigkeitssammelräumen 11 über die Öffnungen 15, 16 zum Flüssigkeitsablaufstutzen. Die Flachkanäle 12 sind vorzugsweise wesentlich schmaler als der Zwischenraum 2a....2e zwischen zwei Flachgehäusen 1a....1f.

Zur Leistungserhöhung oder bei leistungsstarken Flachkühlern mit relativ vielen Flachgehäusen können mehrere nach außen gerichtete Öffnungen eines Kühlflüssigkeitssammelraumes 10 mit Flüssigkeitszulaufstutzen 18 und mehrere nach außen gerichteten Öffnungen eines Kühlflüssigkeitssammelraumes 11 mit Flüssigkeitsablaufstutzen versehen sein.

Um eine gleichmäßige Kühlflüssigkeitsströmung innerhalb der Flachgehäuse 12 bei vergrößerter Wärmeübergangsfläche zu erzielen, befinden sich gemäß einer ersten Variante Flüssigkeitsleitbleche 21 innerhalb eines jeden Flachkanales 12. Diese Flüssigkeitsleitbleche 21 weisen Leitstege 22 auf, die jeweils parallel zur Verbindung zwischen den Kühlflüssigkeitssammelräumen 10, 11 (Querkanäle) verlaufen und zwischen denen Längskanäle 23 von einem Kühlflüssigkeitssammelraum zum anderen gebildet werden.

Bei einer zweiten Variante des Flachkühlers kann auf die Flüssigkeitsleitbleche 21 mit Leitstegen 22 und Längskanälen 23 verzichtet werden, wenn stattdessen die Druckbleche 7, 8 selbst mit entsprechenden Einprägungen versehen sind, durch die Längskanäle zur Kühlflüssigkeitsführung geschaffen werden.

Die einzelnen Flachgehäuse 1a....1f mit den Widerstandsblechplatten 3, 4 in den Zwischenräumen 2a....2e können durch äußere Spannplatten 22, 23 zusammengepreßt werden, wodurch unter anderem die hydraulische Abdichtung zwischen den einander zugewandten Öffnungen und der geringe Wärmewiderstand zwischen Widerstandselementen und Kühlflüssigkeit sichergestellt ist. Die Spannplatten 22, 23 sind dabei jeweils der Formgebung der Flachgehäuse angepaßt und weisen z. B. Aussparungen für den Flüssigkeitszulaufstutzen 18 und den Flüssigkeitsablaufstutzen auf bzw. bilden selbst die Stutzen, wobei eine Abdichtung gegenüber den Druckblechen wiederum über Dichtringe 17 erfolgt. Es besteht auch bei hohen Preßkräften keine Bruchgefahr für die Isolierplatten und sonstigen Baueinheiten. Vorteilhaft wird der Wärmeübergang von den Widerstandsblechplatten zur Kühlflüssigkeit durch die Vorpreßkräfte optimiert, da störende, wärmeisolierende Luftstrecken zwischen der Schichtfolge Widerstandsblechplatte/Isolierplatte/Druckblech mit Sicherheit verhindert werden. Als Spannvorrichtung können beispielsweise Verschraubungen im Peripheriebereich der Spannplatten 22, 23 eingesetzt sein.

Die Spannplatten 22, 23 sind vorzugsweise jeweils bombiert, so daß insbesondere auch in der Mitte des Flachkühlers noch genügend Spannkraft zum Zusammenpressen der Schichtfolge Flachkühler/Isolierplatte/Widerstandsblechplatte/Isolierplatte/Flachkühler usw. auftritt. Dabei verhindern die Flüssigkeitsleitbleche 21 oder die vorstehend erwähnten Einprägungen vorteilhaft ein unzulässiges Zusammendrücken und damit eine Querschnittsverengung der Flachkanäle 12.

Alternativ zur vorstehend beschriebenen Spannplatten-Variante ist es bei einer Flachkühler-Variante mit Lötabdichtung anstelle der Dichtringe 17 auch möglich, auf den Einsatz von Spannplatten ganz zu verzichten, falls dies beispielsweise beengte Raumverhältnisse am Einbauort erfordern.

Um verlängerte Kriechwege zwischen den einzelnen geerdeten Flachgehäusen oder dem Flachkühler und Erde zu bilden, ist der Leistungswiderstand mit Flachkühler zweckmäßig mit einem Außenumguß 24 aus Epoxydharz oder Silikon umgossen, wobei zusätzliche Rippen zur Kriechwegverlängerung des Umgusses dienen können.

In Figur 2 ist eine perspektivische Ansicht eines Flachgehäuses mit Flüssigkeitsleitblech dargestellt. Es ist ein aus zwei Druckblechen 7, 8 aufgebautes Flachgehäuse zu erkennen, wobei ein Flüssigkeitsleitblech 21 zwischen beiden Druckblechen eingelegt ist. Durch die Leitstege 22 des Flüssigkeitsleitbleches 21 werden Längskanäle 23 geschaffen, die vom Kühlflüssigkeitssammelraum 10 zum weiteren Kühlflüssigkeitssammelraum 11 verlaufen und hierdurch den Flachkanal 12 in einzelne Strömungspfade aufteilen. Ferner sind die für den Kühlflüssigkeitstransport notwendigen Öffnungen 13 bis 16 zu erkennen.

In den Figuren 3 und 4 sind Ansichten eines aus mehreren Flachgehäusen aufgebauten leistungsstarken Flachkühlers dargestellt. In Figur 3 sind die zur Aufnahme der Widerstandselemente geeigneten Zwischenräume 2a.....2e zwischen den Flachgehäusen 1a.....1f sowie die Kühlflüssigkeitssammelräume 10, 11 zu erkennen. Da die Zwischenräume 2a....2e bis zur Verschließung durch den Außenumguß 24 seitlich offen sind, ist die elektrische Verschaltbarkeit der einzelnen Widerstandsblechplatten in einfacher Weise gewährleistet. Figur 4 zeigt den jeweils über die gesamte Breite der Flachgehäuse 1a...1f verlaufenden Kühlflüssigkeitssammelraum 10 (Querkanal). Die äußeren Rollnahtschweißungen 9 der Flachgehäuse sind jeweils angedeutet.

In Figur 5 ist die interne elektrische Verschaltung des Leistungswiderstandes dargestellt. Es ist zu erkennen, daß die Widerstandsblechplatten 3, 4 außerhalb der Räume 2a.... teilweise über Brücken 25 miteinander verbunden sind. Die beiden äußeren Widerstandsblechplatten bilden externe elektrische Anschlüsse 26. Die elektrische Isolierung der Brücken 25 und Anschlüsse 26 erfolgt durch den Außenumguß 24.

In Figur 6 ist ein Leistungswiderstand mit lediglich zwei Flachgehäusen 1a, 1b und einem zwischen beiden Flachgehäusen gebildeten Zwischenraum 2a dargestellt. Im Zwischenraum 2a befinden sich wiederum zwei mittels einer Isolierplatte 6 voneinander getrennte Widerstandsblechplatten 3, 4, die über elektrische Anschlüsse 26 extern kontaktierbar sind. Die Widerstandsblechplatten 3, 4 sind gegenüber den Druckblechen 7, 8 wiederum über Isolierplatten 5a, 5b und zusätzlichen sehr dünnen Isolierfolien elektrisch isoliert. Die für den Kühlflüssigkeitstransport geeigneten Kühlflüssigkeitssammelräume 10a, 10b und Flachkanäle 12a, 12b sind gezeigt. Nuten 27 dienen zur Aufnahme von Dichtringen und damit zur hydraulischen Abdichtung des Leistungswiderstandes gegenüber einer externen Kühlschiene. Der Außenumguß 24 ist zur Kriechwegverlängerung mit Rippen versehen und isoliert die elektrischen Anschlüsse 26.

In Figur 7 ist die hydraulische Anschlußseite des Leistungswiderstandes der Variante gemäß Figur 6 dargestellt. Es sind vier jeweils von Nuten 27 umschlossene Öffnungen 28, 29, 30, 31 zu erkennen, die zum hydraulischen Anschluß des Leistungswiderstandes an eine Kühlschiene dienen. Der Kühlflüssigkeitszulauf erfolgt über die Öffnung 28 zum Kühlflüssigkeitssammelraum 10a (siehe auch Figuren 5 und 9), von dort über den Flachkanal 12a zum Kühlflüssigkeitssammelraum 11a (siehe Figur 9), von dort über die Öffnung 29 über einen externen Kanal zur Öffnung 30, von dort über einen weiteren Kühlflüssigkeitssammelraum und den Flachkanal 12b zum Kühlflüssigkeitssammelraum 10b und von dort zur Öffnung 31, die als Flüssigkeitsablauf dient.

In Figur 8 sind die Widerstandsblechplatten 3, 4 der Variante gemäß Figur 6 dargestellt. Es sind insbesondere die mäandrierte Formgebung, die Faltung und die externen elektrischen Anschlüsse 26 zu erkennen, wobei die vorstehend erwähnten Isolierplatten 6 zwischen den gefalteten Widerstandsblechplatten 3, 4 eingelegt sind.

In Figur 9 ist eine perspektivische Ansicht eines geöffneten Leistungswiderstandes der Variante gemäß Figur 6 dargestellt. Es sind die jeweils aus Druckblechen 7, 8 gebildeten beiden Flachgehäuse 1a, 1b zu erkennen, wobei das einen Deckel bildende Druckblech 7 des Flachgehäuses 1a entfernt ist, um einen Einblick in die Kühlflüssigkeitssammelräume 10a, 11a und den Flachkanal 12a zu zeigen. Da die Kühlflüssigkeitssammelkanäle 10a, 11a sich nicht gegenüberliegen, sondern vielmehr nebeneinanderliegend angeordnet sind, ist ein Steg 33 zur Bildung des Flachkanals 12a vorgesehen. Das Flüssigkeitsleitblech 21 des Flachkanals 12a ist zur Vergrößerung der bei der Wärmeübertragung wirksamen Oberfläche mit einer noppenartigen Struktur versehen. Eine zum Einlegen eines Dichtringes geeignete Nut 32 dient zur hydraulischen Abdichtung des Deckels des Flachgehäuses 1a. Die externen elektrischen Anschlüsse 26 der im Raum 2a befindlichen Widerstandsblechplatten sind zu erkennen.

## Patentansprüche

1. Leistungswiderstand für Flüssigkeitskühlung, bei dem mindestens ein Widerstandselement über Isolierplatten zwischen zwei metallischen Flachgehäusen angeordnet ist,
dadurch gekennzeichnet, daß
- jedes Flachgehäuse (1a....1f) zwei interne Kühlflüssigkeitssammelräume (10,10a,10b,11,11a) aufweist und ein Flachkanal (12,12a,12b) beide Kühlflüssigkeitssammelräume miteinander verbindet,
- daß die Kühlflüssigkeitssammelkanäle (10,10a,10b,11,11a) Öffnungen (13 bis 16, 28 bis 31) für den Flüssigkeitszulauf und -ablauf aufweisen,
- und daß sich jeweils mindestens ein Widerstandselement (3,4) im zwischen zwei Flachgehäusen gebildeten Zwischenraum (2a....2e) befindet und in Wärmekontakt mit dem Flachkanal (12,12a,12b) steht.

2. Leistungswiderstand nach Anspruch 1, dadurch gekennzeichnet, daß die Abdichtung zwischen den Öffnungen (13 bis 16, 28 bis 31) der Kühflüssigkeitssammelräume (10,10a,10b,11,11a) über Dichtringe erfolgt.

3. Leistungswiderstand nach Anspruch 1, dadurch gekennzeichnet, daß die Abdichtung zwischen den Öffnungen (13 bis 16) der Kühlflüssigkeitssammelräume (10,11) über Lötabdichtung erfolgt.

4. Leistungswiderstand nach wenigstens einem der Ansprüche 1 bis 3, dadurch gekennzeichnet, daß jedes Flachgehäuse (1a....1f) aus zwei Druckplatten (7,8) besteht, deren Außenkanten über Rollnahtschweißung miteinander verbunden sind.

5. Leistungswiderstand nach wenigstens einem der Ansprüche 1 bis 4, dadurch gekennzeichnet, daß mindestens eine nach außen gerichtete Öffnung eines Kühlflüssigkeitssammelraumes (10) mit einem Flüssigkeitszulaufstutzen (18), mindestens eine nach außen gerichtete Öffnung eines Kühlflüssigkeitssammelraumes (11) mit einem Flüssigkeitsablaufstutzen und die nicht benötigten nach außen gerichteten Öffnungen der Kühlflüssigkeitssammelräume (10,11) mit einem Deckel (20) versehen sind.

6. Leistungswiderstand nach wenigstens einem der Ansprüche 1 bis 5, dadurch gekennzeichnet, daß der Flachkanal (12,12a,12b) mit einem Flüssigkeitsleitblech (21) versehen ist, das durch Leitstege (22) mehrere Längskanäle (23) bildet.

7. Leistungswiderstand nach wenigstens einem der Ansprüche 1 bis 5, dadurch gekennzeichnet, daß der Flachkanal (12,12a,12b) Einprägungen zur Vergrößerung der Wärmeübergangsfläche unter Bildung von Längskanälen aufweist.

8. Leistungswiderstand nach wenigstens einem der Ansprüche 1 bis 7, dadurch gekennzeichnet, daß die Flachgehäuse (1a....1f) mittels Spannplatten (22,23) zusammengepreßt werden.

9. Leistungswiderstand nach Anspruch 8, dadurch gekennzeichnet, daß die Spannplatten (22,23) bombiert sind.

10. Leistungswiderstand nach wenigstens einem der Ansprüche 1 bis 9, dadurch gekennzeichnet, daß ein der elektrischen Isolierung und Kriechwegverlängerung dienender Außenumguß (24)die Flachgehäuse (1a....1f) umschließt.

11. Leistungswiderstand nach wenigstens einem der Ansprüche 1 bis 10, dadurch gekennzeichnet, daß die Kühlflüssigkeitssammelräume (10,11) an sich gegenüberliegenden Seiten angeordnet sind.

12. Leistungswiderstand nach Anspruch 11, dadurch gekennzeichnet, daß die Kühlflüssigkeitssammelräume (10,11) sich direkt gegenüberliegende Öffnungen (13 bis 16) für einen Flüssigkeitsdurchlaß zwischen benachbarten Flachgehäusen aufweisen.
